# EUROPÄISCHE PATENTSCHRIFT

(11) **EP 1 454 745 B1**
(45) Veröffentlichungstag und Bekanntmachung des Hinweises auf die Patenterteilung: **17.09.2008**
(21) Anmeldenummer: 04102358.1
(22) Anmeldetag: 01.12.2000
(51) Int. Cl.: B41F 30/04, B41F 7/12

(54) **Druckwerk einer Rotationsdruckmaschine**
Printing unit of a printing machine
Groupe d'impression d'une machine d'impression

(30) Priorität: 02.12.1999 DE 19958133; 02.12.1999 DE 19958135; 01.04.2000 DE 10016409
(43) Veröffentlichungstag der Anmeldung: 08.09.2004
(62) Teilanmeldung aus: 03010638.9
(73) Patentinhaber: Koenig & Bauer Aktiengesellschaft, 97080 Würzburg (DE)
(72) Erfinder: Holm, Helmut, 97250, Erlabrunn (DE)

(56) Entgegenhaltungen:
- DE-A- 4 337 554
- DE-A- 19 803 809
- US-A- 5 692 439
- PATENT ABSTRACTS OF JAPAN Bd. 1998, Nr. 08, 30. Juni 1998 (1998-06-30) & JP 10 071694 A (MITSUBISHI HEAVY IND LTD), 17. März 1998 (1998-03-17)

## Beschreibung

Die Erfindung betrifft ein Druckwerk einer Rotationsdruckmaschine gemäß dem Oberbegriff des Anspruches 1.

Aus der DE 44 29 210 A1 ist die Anordnung von vier in Drehrichtung eines Formzylinders hintereinander angeordneten Druckfolien bekannt, die in vier Gruben gehalten werden. Die Druckfolien überspannen jeweils einen zwischen zwei Gruben liegenden Kreisbogenabschnitt.

Die DE 44 29 891 A1 zeigt eine Druckeinheit einer Rotationsdruckmaschine mit doppelt großem Übertragungszylinder (d. h. zwei Abschnittslängen um den Umfang), der mit einem einfach großen Formzylinder zusammen wirkt.

Ebenfalls ist durch die DE 198 03 809 A1 eine Anordnung von Zylindern eines Offsetdruckwerkes bekannt, in welcher der Umfang des Übertragungszylinders zu dem des Formzylinders in einem doppelten Verhältnis steht. Der Formzylinder ist in Umfangsrichtung mit einer Druckform und in seiner Längsrichtung mit mindestens vier stehende Druckseiten im Broadsheetformat, oder entsprechender Anzahl von stehenden oder liegenden Tabloid- oder Buchformaten, belegbar. In Umfangsrichtung des Übertragungszylinders ist zur Aufnahme zweier in Längsrichtung des Zylinders nebeneinander angeordneter Drucktücher ein einziger, entweder in Längsrichtung durchgehender oder ein in Längsrichtung geteilter und um 180° versetzter, Schlitz angeordnet. Das Drucktuch ist beispielsweise zweilagig als ein auf einer Trägerplatte befestigtes Gummituch ausgeführt.

In der DE 34 41 175 C2 werden zum Zweck der Entspannung des Gummituches Ausnehmungen in der Zylinderoberfläche des Übertragungszylinders vorgeschlagen. Zwischen Zylinder und Gummituch kann auch zu diesem Zweck eine Unterlage angeordnet sein, die nicht über die gesamte Länge des Gummituches in Umfangsrichtung weist und eine Unterbrechung aufweist. Zur Aufnahme der unterbrochenen Unterlage ist neben dem Spannkanal für das Gummituch ein Einsteckschlitz auf dem Umfang des Zylinders vorgesehen. Die in Längsrichtung des Übertragungszylinders angeordneten Ausnehmungen und der das Gummituch aufnehmende Kanal werden so angeordnet, dass sie im Berührungsbereich jeweils mit dem Kanal des Plattenzylinders zusammen wirken.

Die DE 197 40 475 A1 zeigt zusammen wirkende Form- und Übertragungszylinder, wobei in einem Ausführungsbeispiel die Übertragungszylinder in Umfangsrichtung hintereinander zwei Spannkanäle und zwei in den Spannkanälen gehaltene Gummitücher aufweisen. Ein doppelt großer Übertragungszylinder wirkt in einem anderen Beispiel mit einem doppelt großen Formzylinder zusammen, wobei jedoch beide Zylinder in Umfangsrichtung nur einen Spannkanal aufweisen. In allen Beispielen rollen die Kanäle nicht aufeinander ab.

Durch die DE-OS 19 60 635 ist ein einzelner Formzylinder offenbart, welcher auf seinem Umfang in Umfangsrichtung mehrere Kanäle zur Befestigung von Druckformen aufweist. Bei Belegung des Formzylinders mit einer Druckform in Umfangsrichtung, kann zumindest einer der Kanäle überdeckt sein.

Die DE 2 528 008 A offenbart ein sechs Zeitungsseiten breites Zylinderpaar aus Formzylinder und Gegendruckzylinder eines Direktdruckverfahrens. Die Druckformen und Druckfilze sind in Schlitzen der Zylinder gehalten. Der Formzylinder weist abschnittweise Paare von zwei um 180° zueinander versetzte Schlitze auf, wobei benachbarte Paare in Umfangsrichtung zueinander versetzt sind. Der Gegendruckzylinder weist nebeneinander drei Aufzüge auf, welche in Umfangsrichtung zueinander versetzt sind. Eine derart winkelmäßige Anordnung von Schlitzen ist auch für Übertragungs- und Formzylinder eines Offsetdruckwerks wichtig.

In der GB 2092069 A geht es um das Problem, in einem aus mehreren Druckmaschinenlinien zusammengestellten Produkt ggf. auftretende Druckfehler einem bestimmten Druckwerk zu dessen Korrektur zuordnen zu können. Dies wird mittels einer Art indiziertem Stempel gelöst, welcher im Kanal des Formzylinders angeordnet ist und dessen Druckbild über den Übertragungszylinder auf die Bahn mitgedruckt wird.

Die DE 27 01 670 A1 beschäftigt sich mit dem Verschleiß der bei Überrollung der Kanäle zweier benachbarter Zylinder durch Schwingungsanregung aufeinander schlagenden Schmitzringe. Die dort dargestellten Form- und Übertragungszylinder weisen hier je lediglich einen Kanal in Umfangsrichtung auf.

Der Erfindung liegt die Aufgabe zugrunde, ein Druckwerk einer Rotationsdruckmaschine zu schaffen.

Die Aufgabe wird erfindungsgemäß durch die Merkmale des Anspruches 1 gelöst.

Vorteilhaft ist insbesondere, dass sowohl verschiedene Formate der Aufzüge, in Umfangs- und Längsrichtung der Zylinder, als auch verschiedene Konstellationen und Phasenverschiebungen der wechselseitig miteinander zusammen wirkenden Zylinder berücksichtigbar, und dadurch hinsichtlich der z.T. konkurrierenden Anforderungen an Registerhaltigkeit, Vibrationsarmut, Anordnung der aneinander abrollenden Druckbereiche und Minimierung des nicht bedruckbaren Papiers bedarfsweise optimierbar sind.

Die Anordnung eines einzigen, sich in Längs- und Umfangsrichtung erstreckenden Aufzuges bringt Vorteile hinsichtlich der Vielfalt in den druckbaren Formaten (Höhe und Breite des Druckbereichs wie z. B. Panorama).

Vorteilhaft im Hinblick auf die Qualität der Abwicklung des Druckbildes ist auch die Ausbildung der Aufzüge für den Übertragungszylinder als mehrlagiges oder mehrschichtiges Drucktuch, welches eine Trägerplatte und eine mit dieser verbundenen Auflage bzw. Schicht aufweist. Insbesondere bei großen Dimensionen ist für ein über den Umfang des Zylinders konstant gute und registergenaue Druckqualität eine möglichst dimensionsstabile Ausbildung wesentlich.

Vorteilhaft ist auch die Ausbildung der Kanäle mit einer schmalen Öffnung zur Mantelfläche des Zylinders hin, z. B. zur Reduzierung des Papierverbrauchs. Für Kanäle des Formzylinders ist eine schmale Öffnung besonders vorteilhaft, insbesondere für Kanäle, welche zumindest zu einem Teil abgedeckt sind. Beispielsweise kann hierdurch die Bruchgefahr weiter verringert werden.

Weiterhin ist es vorteilhaft das Umfangsverhältnis des Übertragungs- zum Formzylinder ganzzahlig auszuführen und die Kanäle auf dem Zylinder in Umfangsrichtung symmetrisch anzuordnen.

Ausführungsbeispiele der Erfindung werden im folgenden näher beschrieben.

Es zeigen:
- Fig. 1: ein nicht beanspruchtes doppelt breites Zylinderpaar, wobei der Formzylinder mit zwei in Längsrichtung verlaufenden Kanälen ausgebildet ist und sich die Aufzüge auf dem Formzylinder nahezu über den vollen Umfang erstrecken;
- Fig. 2: ein nicht beanspruchtes doppelt breites Zylinderpaar, wobei der Form- und Übertragungszylinder mit jeweils zwei in Längsrichtung verlaufenden Kanälen ausgebildet ist und sich die Aufzüge auf dem Form- und Übertragungszylinder nahezu über den vollen Umfang erstrecken;
- Fig. 3: ein mehrschichtiges Drucktuch mit Kanal und Halteeinrichtung.

Ein Druckwerk einer Rotationsdruckmaschine weist mindestens ein Zylinderpaar 01 bestehend aus zwei Zylindern 02; 03, beispielsweise einem Übertragungszylinder 02 und einem mit diesem zusammen wirkenden Formzylinder 03 auf. Der Übertragungszylinder 02 kann über den zu bedruckenden Bedruckstoff mit einem nicht dargestellten Gegendruckzylinder oder aber mit einem Übertragungszylinder eines zweiten Zylinderpaares zusammen wirken, dem seinerseits ein Formzylinder zugeordnet ist. Der Übertragungszylinder 02 ist mit einem Aufzug 09, beispielsweise einem Drucktuch 09, und der Formzylinder 03 mit mindestens einem Aufzug 11, beispielsweise einer Druckform 11, belegbar.

Je nach Anforderung an die Druckformate und die Druckleistung, sowie die Möglichkeiten in der Papierführung ist das Zylinderpaar 01 verschieden breit ausgeführt. Beispielsweise ist das Zylinderpaar 01 für den Zeitungsdruck dreifach breit (sechs Zeitungsseiten in Längsrichtung des Zylinders) ausgeführt, wobei einfach breit die Breite des Ballens, beispielsweise des Formzylinders 03, für zwei stehende oder liegende Zeitungsseiten bezeichnet. Im Akzidenzdruck wird unter doppeltbreit die erforderliche Breite für vier liegende oder sechs stehende A4-Seiten bezeichnet. Die Umfänge des Übertragungs- 02 und des Formzylinders 03 sind jeweils einfach oder doppelt ausgeführt, bezogen auf unterschiedlichste stehende oder liegende Formate, beispielsweise auf ein stehendes oder liegendes Zeitungsformat. Vorteilhafte Konstellationen im Zeitungsdruck sind beispielsweise ein doppelt großer Umfang, d. h. zwei Seiten in Umfangsrichtung, beim Übertragungszylinder 02 zusammen wirkend mit einem doppelten oder einfachen Umfang beim Formzylinder 03, jeweils doppelt breit.

Fig. 1 zeigt ein nicht beanspruchtes doppelt breites Zylinderpaar 01, wobei Übertragungszylinder 02 und Formzylinder 03 jeweils einen doppelten Umfang aufweisen. Der Formzylinder 03 weist zwei in Längsrichtung verlaufende und in Umfangsrichtung voneinander beabstandete Kanäle 12; 13 zur Aufnahme der Enden mindestens einer Druckform 11, der Übertragungszylinder 02 einen Kanal 14 zur Aufnahme der Enden mindestens eines Drucktuches 09 auf. Die Kanäle 12; 13 des Formzylinders 03 sind zumindest auf einem Teilabschnitt in Längsrichtung des Formzylinders 03, in einem senkrecht zur Rotationsachse liegenden Querschnitt betrachtet, in Umfangsrichtung hintereinander angeordnet. Der Formzylinder 03 ist im nicht beanspruchten Beispiel mit vier in Längsrichtung des Zylinders nebeneinander angeordneten Druckformen 11, beispielsweise Druckplatten 11 belegt, die jeweils mit ihren beiden Enden im Kanal 12 gehalten sind, sich bis auf den Bereich des Kanals 12 jeweils um den gesamten Umfang erstrecken und jeweils den Kanal 13 überdecken. Der beanspruchte Formzylinder 03 ist dreifach breit ausgeführt. Er kann flexibel auf vielfältige Weise, z. B. mit einer durchgehenden, oder zwei oder mehreren in Längsrichtung nebeneinander angeordneten Druckplatten 11 verschiedenster Formate (z. B. einfach, Panorama) belegt sein. Im Bedarfsfall kann der Formzylinder 03 auch mehr als zwei in Längsrichtung verlaufende und in Umfangsrichtung voneinander beabstandete Kanäle 12; 13 aufweisen. Der Übertragungszylinder 02 in Fig. 1 weist einen durchgehenden Kanal 14 auf.

Der Übertragungszylinder 02 kann auch, wie beispielhaft in Fig. 2 gezeigt, einen zweiten, z. B. diametral gegenüber liegenden und in Längsrichtung des Übertragungszylinder 02 verlaufenden Kanal 16 aufweisen. Im beanspruchten Beispiel überdeckt ein einziges, sich bis auf den Bereich des Kanals 14 über die gesamte Länge des Ballens und nahezu über den gesamten Umfang erstreckendes Drucktuch 09 den Übertragungszylinder 02. Der Formzylinder ist hier in nicht beanspruchter Ausführung mit zwei in Längsrichtung des Zylinders nebeneinander liegenden, und sich jeweils um nahezu den vollen Umfang erstreckenden Druckplatten 11 belegt.

Im Gegensatz zur in Fig. 1 und 2 mit dem Formzylinder 03 zusammen wirkend dargestellten nicht beanspruchten doppelt breiten Ausführungsform des Übertragungszylinders 02 ist dieser erfindungsgemäß dreifach breit ausgeführt. Der mit dem zwei Kanäle 12, 13 aufweisenden Formzylinder 03 zusammen wirkende Übertragungszylinder 02 aus den ersten beiden Ausführungsbeispielen (Fig. 1, 2) ist mit einem durchgehenden Drucktuch 09 belegt.

Zwei Zylinderpaare 01 können eine Druckeinheit bilden, wobei die beiden Übertragungszylinder 02 über den Bedruckstoff zusammen wirken. Die Zylinderpaare 01 sind erfindungsgemäß dreifach oder gar vierfach breit ausgeführt. Die Lehre aus den Figuren ist dann entsprechend anzuwenden.

Der Formzylinder 03 ist doppelt groß ausgeführt, er ist mit zwei Kanälen 12; 13 ausgeführt, und mit mehreren in Längsrichtung nebeneinander und gleichzeitig mit mehreren in Umfangsrichtung hintereinander angeordneten Druckformen 11 belegt.

Für die Formzylinder 03 ist jeweils die in Umfangsrichtung symmetrische Anordnung der Kanäle 12; 13 mit nahezu gleichen Zwischenwinkeln vorteilhaft, z. B. bei zwei Kanälen 12; 13 um jeweils 180°, bei dreien um jeweils 120° versetzt.

Das Verhältnis des Umfangs des Übertragungszylinders 02 zu dem des Formzylinders 03 ist vorteilhaft ganzzahlig, insbesondere für den Fall eines Formzylinders 03 mit in Umfangsrichtung hintereinander angeordneten Kanälen 12; 13 bei doppelt großem Umfang gleich 1.

Die Formzylinder 03 können in der üblichen" Weise, d. h. mit mehreren, durch die Kanalanzahl vorgegebene Anzahl von Aufzügen 11 in Umfangsrichtung hintereinander belegt sein.

In den Figuren 1 und 2 sind die Kanäle 12; 13, 14, 16 zwar jeweils bis zur Stirnseite des Zylinders 02; 03 verlaufend dargestellt. Aus Stabilitätsgründen, aus Gründen der Verschmutzung oder bei Verwendung von Schmitzringen liegt jedoch stirnseitig ein nicht dargestellter Rand ohne Kanal 12; 13; 14; 16 vor. Die Kanäle 12; 13; 14; 16 verlaufen in diesem Fall nahezu über die gesamte Länge des Zylinders 02; 03 bzw. dessen Ballens.

Die genannten Ausführungsformen und -beispiele für die Anordnung von Kanälen 12; 13; 14; 16 und Aufzügen 09; 11 auf Übertragungszylindern 02 und Formzylindern 03 sowie Konfigurierungen von Druckwerken mit einem Zylinderpaar 01 aus einem Übertragungszylinder 02 und einem zusammen wirkenden Formzylinder 03 sind sowohl für den Fall anzuwenden, wenn das Zylinderpaar 01 mit einem zweiten Übertragungszylinder, als auch mit einem beispielsweise als Stahlzylinder ausgeführten Gegendruckzylinder zusammen wirkt.

Unter Aufzug 11 wird hier z. B. eine einteilige Druckplatte 11 verstanden. Der Aufzug 09 für den Übertragungszylinder 02 stellt ein einteiliges Drucktuch 09 dar. Dieses einteilige Drucktuch 09 kann einschichtig oder auch mehrschichtig ausgeführt sein, wobei für letzteres auf einer Trägerplatte 21 beispielsweise mindestens eine Schicht 22 aufgebracht und mit dieser fest verbunden ist. Die Enden 23; 24 des ein- oder mehrschichtigen Drucktuches 09 wirken mit einer im Kanal 14; 16 angeordneten Halteeinrichtung 26 zusammen.

Insbesondere in Verbindung mit schmalen Öffnungen der Kanäle 14; 16 zur Mantelfläche des Übertragungszylinders 02 hin ist die Ausbildung des Drucktuches 09 als mehrschichtiges Drucktuch 09 vorteilhaft, welches beim Abrollen beispielsweise des Formzylinders 03 am Übertragungszylinder 02 durch Walken seine Länge oder Breite nicht oder nur unwesentlich ändert, d. h. nahezu dimensionsfest ist. Hierzu weist die Drucktucheinheit 09, wie in Fig. 3 gezeigt, die nahezu dimensionsfeste Trägerplatte 21, beispielsweise aus Metall oder Kunststoff, auf, auf der die elastische oder weiche Schicht 22 aufgebracht ist (angedeutet in Fig. 1 und 2). Im vorliegenden Beispiel für das mehrschichtige Drucktuch 09 sind die Enden 23 und 24 des Drucktuches 09 mit den Enden der Trägerplatte 21 identisch, da die Trägerplatte 21 im mit dem Kanal 14; 16 zusammen wirkenden Bereich abgebogen und unbeschichtet ist.

Die Trägerplatte 21 des mehrschichtigen Drucktuches 09 kann in anderer Ausführung auch bis zu den Enden der Trägerplatte 21 beschichtet sein, wobei in diesem Fall die Enden 23 und 24 des mehrschichtigen Drucktuches 09 neben der Trägerplatte 21 auch die Schicht 21 aufweisen. Ist das Drucktuch als einfaches Gummituch 09 ausgeführt, so wirken die Enden 23; 24 des Gummituches 09 mit den Kanälen 14; 16 zusammen.

Auch die Kanäle 12; 13 können in vorteilhafter Ausführung Halteeinrichtungen 33 für die Druckformen 11 aufweisen.

Die Halteeinrichtung 26; 33 kann eine bekannte Vorrichtung zum kraft- oder formschlüssigen Halten und/oder Spannen eines Aufzuges 09; 11 sein, wie z. B. kraft- oder formschlüssige Mechanismen, über Federkraft oder Getriebe angetriebene Klemmleisten oder Wellen, oder tangentialen Mitnehmer.

Eine vorteilhafte Ausführung einer Halteeinrichtung 26; 33 für einen Aufzug 09; 11, insbesondere für ein mehrschichtiges Drucktuch 09 oder eine Druckform 11, ist am Beispiel eines mehrschichtigen Drucktuches 09 in Fig. 3 anhand des Kanals 14 im Übertragungszylinder 02 stellvertretend dargestellt. Die Anordnung einer derartigen oder ähnlichen Halteeinrichtungen 33 für die Druckformen 11 in den Kanälen 12; 13 ist exemplarisch in Fig: 2 angedeutet.

Die Halteeinrichtung 26 ist im axial verlaufenden Kanal 14 des Übertragungszylinder 02 zum Halten des Drucktuches 09 angeordnet. Die Betätigung der Vorrichtung für das Spannen oder Halten des mehrteiligen Drucktuches 09 erfolgt über eine im Kanal 14 des Übertragungszylinder 02 drehbar gelagerte Welle 27, beispielsweise eine Spindel 27 mit Druckstücken 28.

Der parallel zur Achse des Übertragungszylinder 02 verlaufende, zur Tangente der Mantelfläche um 30 bis 60°, insbesondere um ca. 45°, geneigte Kanal 14 weist einen Spalt 29 auf der Mantelfläche des Übertragungszylinder 02 und eine im Inneren des Übertragungszylinder 02 liegende, mit dem Spalt 29 verbundene, Bohrung 31 auf. Die Breite b29 des Spaltes 29 im Bereich der Mantelfläche in Umfangsrichtung des Übertragungszylinders 02; 03 ist größer als die doppelte Dicke eines der Enden 23; 24 des Drucktuches 09, was im vorliegenden Beispiel gleichbedeutend mit der doppelten Dicke der Trägerplatte 21 ist. Für die Breite b29 des Spaltes 29 gilt vorteilhafter Weise 1 mm ≤ b29 ≤ 5 mm, insbesondere b29 ≤ 3 mm. Für den Fall eines einfachen Gummituches 09 ist die Breite b29 unwesentlich größer als die doppelte Dicke des Gummituches 09, im Fall des bis zu den Enden der Trägerplatte 21 beschichteten mehrschichtigen Drucktuches 09 ist die Breite b29 unwesentlich größer als die doppelte Dicke des beschichteten Endes 23; 24 des mehrschichtigen Drucktuches 09 zu wählen.

In der Bohrung 31 ist die Welle 27, im Beispiel eine schwenkbare Spindel 27, angeordnet, in der die Druckstücke 28, z. B. Stempel, Kugeln oder vergleichbares, federnd und radial nach außen gerichtet angeordnet sind.

Zum Klemmen des Drucktuches 09 werden beide Enden 23; 24 des Drucktuches 09, im Beispiel gleichbedeutend mit den Enden der Trägerplatte 21, in den Spalt 29 geführt und die Spindel 27 mit den Druckstücken 28 so verschwenkt, dass diese nahezu senkrecht gegen das vor- und nachlaufenden Ende 23 und 24 des Drucktuches 09 bzw. der Trägerplatte 21 und eine zylinderfeste Wand 32 drückt und diese kraftschlüssig im Spalt 29 hält. Sind in Umfangsrichtung des Übertragungszylinder 02 mehrere Drucktücher 09 hintereinander angeordnet, so wirken jeweils ein vor- und ein nachlaufendes Ende 23 und 24 benachbarter Drucktücher 09 zusammen. Die Halteeinrichtung 26 kann zusätzlich einen nicht dargestellten Schieber aufweisen, der zusätzlich zu den Enden 23 und 24 in den Spalt 29 einschiebbar ist und den Spalt 29 nach außen hin abschließt. Vorteilhaft ist dieser Schieber mit der Spindel 27 verbunden, so dass er bei Verschwenken der Spindel 27 in den bzw. aus dem Spalt 29 bewegt wird. Die Breite b29 des Spaltes 29 ist bei Verwendung eines derartigen Schiebers entsprechend größer ausgebildet.

Die Kanäle 12; 13 des Formzylinders 03 sind in bevorzugter Ausführung wie für den Kanal 14; 16 ebenfalls als zur Tangente der Mantelfläche um 30 bis 60°, insbesondere um ca. 45°, geneigte schmale Schlitze 12; 13 ausgeführt, welche eine Breite b12 (Fig. 1, 2) im Bereich der Mantelfläche in Umfangsrichtung aufweisen, die größer als die doppelte Dicke der Druckform 11 ist. Für die Breite b12 des Schlitzes 12 gilt vorteilhafter Weise 1 mm ≤ b12 ≤ 5 mm, insbesondere b12 ≤ 3 mm. Für eine beispielhafte Prinzipdarstellung der Halteeinrichtung 33 für die Druckform 11 ist in der für das mehrteilige Drucktuch 09 dargestellten Fig. 3 lediglich das mehrteilige Drucktuch 09 (aus Trägerplatte 21 und Schicht 22) durch eine Druckform 11 mit abgebogenen, in den Kanal 12; 13 reichenden Enden zu ersetzen. Das Bezugszeichen für die Breite b29 entspräche der Breite b12 und das Bezugszeichen für den Übertragungszylinder 02 dem des Formzylinders, z. B. 03. Die Enden 23; 24 entsprächen den abgebogenen Enden der Druckform 11.

Auf eine Halteeinrichtung 33 in den Kanälen 12; 13 des Formzylinders 03 kann verzichtet werden, wenn mittels Formgebung der Enden der Druckform 11 und/oder der Kanäle 12; 13 ein sicheres Halten gewährleistet ist.

### Bezugszeichenliste

- 01: Zylinderpaar, erstes
- 02: Zylinder, Übertragungszylinder (01)
- 03: Zylinder, Formzylinder (01)
- 04: -
- 05: -
- 06: -
- 07: -
- 08: -
- 09: Aufzug, Drucktuch, Gummituch
- 10: -
- 11: Aufzug, Druckform, Druckplatte
- 12: Kanal; Schlitz (03)
- 13: Kanal; Schlitz (03)
- 14: Kanal (02)
- 15: -
- 16: Kanal (02)
- 17: -
- 18: -
- 19: -
- 20: -
- 21: Trägerplatte (09)
- 22: Schicht (09)
- 23: Ende (09)
- 24: Ende (09)
- 25: -
- 26: Halteeinrichtung
- 27: Welle, Spindel
- 28: Druckstück
- 29: Spalt
- 30: -
- 31: Bohrung (02; 03)
- 32: Wand (02; 03)
- 33: Halteeinrichtung

- b12: Breite (12; 13)
- b29: Breite (29)

## Patentansprüche

1. Druckwerk einer Rotationsdruckmaschine mit einem Übertragungszylinder (02) mit einem Kanal (14; 16) zur Aufnahme von Enden mindestens eines Aufzuges (09), einem mit dem ersten Übertragungszylinder (02) als Zylinderpaar (01) zusammenwirkend angeordneten Formzylinder (03) und einem mit dem Übertragungszylinder (02) zusammen wirkenden Gegendruckzylinder, wobei der Ballen des Übertragungszylinders (02) und des Formzylinders (03) eine Breite aufweist, die in etwa sechs liegenden oder stehenden Zeitungsseiten entspricht, und der mit dem Übertragungszylinder (02) zusammenwirkende Formzylinder (03) in Umfangsrichtung zwei um 180° zueinander versetzte Kanäle (12; 13) aufweist, **dadurch gekennzeichnet, dass** sich die beiden in Umfangsrichtung um 180° zueinander versetzte Kanäle (12; 13) des Formzylinders (03) jeweils bis auf einen stirnseitigen Rand nahezu über die gesamte Länge des Ballens des Formzylinders (03) erstrecken, dass in Längsrichtung des Übertragungszylinders (02) betrachtet lediglich ein einziger Aufzug (09) vorgesehen ist, welcher sich in Umfangsrichtung betrachtet bis auf den Bereich des Kanals (14) nahezu über den gesamten Umfang erstreckt, und dass an den Zylindern (02; 03) Schmitzringe vorgesehen sind.

2. Druckwerk nach Anspruch 1, **dadurch gekennzeichnet, dass** der Kanal (14; 16) des Übertragungszylinders (02) zur Aufnahme des Aufzuges (09) im Bereich der Mantelfläche einen Spalt (29) mit einer Breite (b29) in Umfangsrichtung von 1 bis 5 mm aufweist.

3. Druckwerk nach Anspruch 1, **dadurch gekennzeichnet, dass** Formzylinder (03) und Übertragungszylinder (02) den selben Umfang aufweisen.

4. Druckwerk nach Anspruch 1, **dadurch gekennzeichnet, dass** der Ballen des Übertragungszylinders (02) einen Umfang aufweist, der mindestens zwei liegenden oder stehenden Zeitungsseiten entspricht.

5. Druckwerk nach Anspruch 1, **dadurch gekennzeichnet, dass** der Kanal (14; 16) des Übertragungszylinders (02) im Bereich der Mantelfläche einen Spalt (29) mit einer Breite (b29) in Umfangsrichtung aufweist, die größer als die doppelte Dicke eines der Enden (23; 24) des Drucktuches (09) und kleiner oder gleich 3 mm ist.

6. Druckwerk nach Anspruch 1, **dadurch gekennzeichnet, dass** der Aufzug (09) als Gummituch (09) ausgeführt ist.

7. Druckwerk nach Anspruch 1, **dadurch gekennzeichnet, dass** das Verhältnis des Umfangs von Übertragungs- (02) zu Formzylinder (03) ganzzahlig ist.

8. Druckwerk nach Anspruch 1, **dadurch gekennzeichnet, dass** die Druckformen (11) mit ihren Enden in einem Kanal (12; 13) oder zumindest in einer Flucht längs des Formzylinders (03) angeordnet sind.

9. Druckwerk nach Anspruch 1, **dadurch gekennzeichnet, dass** der Formzylinder (03) mehrere in Umfangsrichtung hintereinander angeordnete Druckformen (11) aufweist.

10. Druckwerk nach Anspruch 1, **dadurch gekennzeichnet, dass** der Ballen des Formzylinders (03) einen Umfang aufweist, der mindestens zwei liegenden oder stehenden Zeitungsseiten entspricht.

11. Druckwerk nach Anspruch 1, **dadurch gekennzeichnet, dass** der Kanal (12; 13) des Formzylinders (03) im Bereich der Mantelfläche eine Breite (b12) in Umfangsrichtung aufweist, die größer als die doppelte Dicke der Druckform (11) und im Bereich zwischen 1 mm und 5 mm, insbesondere kleiner oder gleich 3 mm, ist.

12. Druckwerk nach Anspruch 1, **dadurch gekennzeichnet, dass** der Kanal (12; 13; 14; 16) mindestens eine Halteeinrichtung (26; 33) aufweist.

13. Druckwerk nach Anspruch 1, **dadurch gekennzeichnet, dass** der Aufzug (09) mehrschichtig, eine Trägerplatte (21) und eine mit der Trägerplatte (21) verbundene Schicht (22) aufweisend ausgeführt ist.

14. Druckwerk nach Anspruch 1, **dadurch gekennzeichnet, dass** der Kanal (14) des Übertragungszylinders (02) zur Tangente der Mantelfläche um 30° bis 60° geneigt ist.

15. Druckwerk nach Anspruch 1, **dadurch gekennzeichnet, dass** der Kanal (12; 13) des Formzylinders (03) zur Tangente der Mantelfläche um 30° bis 60° geneigt ist.

16. Druckwerk nach Anspruch 14 oder 15, **dadurch gekennzeichnet, dass** die Neigung ca. 45° beträgt.

17. Druckwerk nach Anspruch 1, **dadurch gekennzeichnet, dass** der Gegendruckzylinder als Übertragungszylinder (02) eines zweiten Zylinderpaares ausgeführt ist.

## Claims

1. A printing couple of a rotary printing press with a transfer cylinder (02) with a channel (14; 16) for receiving ends of at least one packing (09), a forme cylinder (03) arranged so as to co-operate with the first transfer cylinder (02) as a pair of cylinders (01) and a counter-impression cylinder co-operating with the transfer cylinder (02), wherein the barrel of the transfer cylinder (02) and the forme cylinder (03) has a width which corresponds to approximately six vertical or horizontal newspaper pages, and the forme cylinder (03) co-operating with the transfer cylinder (02) has two channels (12; 13) offset by 180° with respect to each other in the peripheral direction, **characterized in that** the two channels (12; 13) of the forme cylinder (03) which are offset by 180° with respect to each other in the peripheral direction extend in each case substantially over the entire length of the barrel of the forme cylinder (03) as far as an edge on the end face, as viewed in the longitudinal direction of the transfer cylinder (02) only a single packing (09) is provided, which extends substantially over the entire periphery as far as the region of the channel (14) as viewed in the peripheral direction, and bearer rings are provided on the cylinders (02; 03).

2. A printing couple according to Claim 1, **characterized in that** in the region of the external face the channel (14; 16) of the transfer cylinder (02) has a gap (29) with a width (b29) of from 1 to 5 mm in the peripheral direction in order to receive the packing (09).

3. A printing couple according to Claim 1, **characterized in that** the forme cylinder (03) and the transfer cylinder (02) have the same perimeter.

4. A printing couple according to Claim 1, **characterized in that** the barrel of the transfer cylinder (02) has a perimeter which corresponds to at least two horizontal or vertical newspaper pages.

5. A printing couple according to Claim 1, **characterized in that** in the region of the external surface the channel (14; 16) of the transfer cylinder (02) has a gap (29) with a width (b29) in the peripheral direction which is greater than twice the thickness of one of the ends (23; 24) of the printing blanket (09) and smaller than or equal to 3 mm.

6. A printing couple according to Claim 1, **characterized in that** the packing (09) is constructed in the form of a rubber blanket (09).

7. A printing couple according to Claim 1, **characterized in that** the ratio of the perimeter of the transfer cylinder (02) to the forme cylinder (03) is a whole number.

8. A printing couple according to Claim 1, **characterized in that** the printing formes (11) are arranged with their ends in a channel (12; 13) or at least in alignment along the forme cylinder (03).

9. A printing couple according to Claim 1, **characterized in that** the forme cylinder (03) comprises a plurality of printing formes (11) arranged one behind the other in the peripheral direction.

10. A printing couple according to Claim 1, **characterized in that** the barrel of the forme cylinder (03) has a perimeter which corresponds to at least two horizontal or vertical newspaper pages.

11. A printing couple according to Claim 1, **characterized in that** in the region of the external face the channel (12; 13) of the forme cylinder (03) has a width (b12) in the peripheral direction which is greater than twice the thickness of the printing forme (11) and is in the region of between 1 mm and 5 mm, and in particular less than or equal to 3 mm.

12. A printing couple according to Claim 1, **characterized in that** the channel (12; 13; 14; 16) has at least one holding device (26; 33).

13. A printing couple according to Claim 1, **characterized in that** the packing (09) is constructed in a plurality of layers, comprising a support plate (21) and a layer (22) joined to the support plate (21).

14. A printing couple according to Claim 1, **characterized in that** the channel (14) of the transfer cylinder (02) is inclined by from 30° to 60° with respect to the tangent of the external face.

15. A printing couple according to Claim 1, **characterized in that** the channel (12; 13) of the forme cylinder (03) is inclined by from 30° to 60° with respect to the tangent of the external face.

16. A printing couple according to Claim 14 or 15, **characterized in that** the inclination amounts to approximately 45°.

17. A printing couple according to Claim 1, **characterized in that** the counter-impression cylinder is constructed in the form of a transfer cylinder (02) of a second pair of cylinders.

## Revendications

1. Groupe d'impression d'une machine à imprimer rotative, avec un cylindre de transfert (02), avec un canal (14 ; 16) pour recevoir des extrémités d'au moins un habillage (09), un cylindre de forme (03 ; 10) posé en coopérant avec le premier cylindre de transfert (02) en tant que paire de cylindres (01) et un cylindre de contre-pression coopérant avec le cylindre de transfert (02), le corps du cylindre de transfert (02) et du cylindre de forme (03) présentant une largeur correspondant à peu près à six pages de journaux horizontales ou verticales, et le cylindre de forme (03) coopérant avec le cylindre de transfert (02) présentant en direction périphérique deux canaux (12 ; 13), décalés l'un par rapport à l'autre de 180°, **caractérisé en ce que** les deux canaux (12 ; 13), décalés à 180° l'un par rapport à l'autre en direction périphérique du cylindre de forme (03), s'étendent chacun jusqu'à un bord situé côté frontal, à peu près sur la totalité de la longueur du corps du cylindre de forme (03), **en ce que**, en observant dans la direction longitudinale du cylindre de transfert (02), un habillage (09) unique est prévu qui, observé dans la direction périphérique, s'étend jusqu'à la zone du canal (14), à peu près sur la totalité de la périphérie, et **en ce que** des couronnes de cylindre sont prévues sur les cylindres (02 ; 03).

2. Groupe d'impression selon la revendication 1, **caractérisé en ce que** le canal (14 ; 16) du cylindre de transfert (02) présente, pour recevoir l'habillage (09) dans la zone de la surface d'enveloppe, un intervalle (29) d'une largeur (b29), en direction périphérique, d'une valeur de 1 à 5 mm.

3. Groupe d'impression selon la revendication 1, **caractérisé en ce que** le cylindre de forme (03) et le cylindre de transfert (02) présentent la même circonférence.

4. Groupe d'impression selon la revendication 1, **caractérisé en ce que** le corps du cylindre de transfert (02) présente une circonférence correspondant au moins à deux pages de journaux horizontales ou verticales.

5. Groupe d'impression selon la revendication 1, **caractérisé en ce que** le canal (14 ; 16) du cylindre de transfert (02) présente, dans la zone de la surface d'enveloppe, un intervalle (29) d'une largeur (b29) en direction périphérique supérieure au double de l'épaisseur d'une des extrémités (23, 24) du blanchet (23) et inférieure ou égale à 3 mm.

6. Groupe d'impression selon la revendication 1, **caractérisé en ce que** l'habillage (09) est réalisé sous la forme de blanchet en caoutchouc (09).

7. Groupe d'impression selon la revendication 1, **caractérisé en ce que** le rapport, entre la circonférence du cylindre de transfert (02) et celle du cylindre de forme (03), est un nombre entier.

8. Groupe d'impression selon la revendication 1, **caractérisé en ce que** les formes d'impression (11), par leurs extrémités, sont disposées dans un canal (12 ; 13) ou au moins en alignement le long du cylindre de forme (03).

9. Groupe d'impression selon la revendication 1, **caractérisé en ce que** le cylindre de forme (03) présente plusieurs formes d'impression (11), disposées les unes derrière les autres en direction périphérique.

10. Groupe d'impression selon la revendication 1, **caractérisé en ce que** le corps du cylindre de forme (03) présente une circonférence correspondant à au moins deux pages de journaux horizontales ou verticales.

11. Groupe d'impression selon la revendication 1, **caractérisé en ce que** le canal (12 ; 13) du cylindre de forme (03), dans la zone de la surface d'enveloppe, présente une largeur (b12) en direction périphérique supérieure au double de l'épaisseur de la forme d'impression (11) et dans la fourchette comprise entre 1 mm et 5 mm, en particulier inférieure ou égale à 3 mm.

12. Groupe d'impression selon la revendication 1, **caractérisé en ce que** le canal (12 ; 13 ; 14 ; 16) présente au moins un dispositif de maintien (26 ; 33).

13. Groupe d'impression selon la revendication 1, **caractérisé en ce que** l'habillage (09) est à plusieurs couches, présentant une plaque support (21) et une couche (22) reliée à la plaque support (21).

14. Groupe d'impression selon la revendication 1, **caractérisé en ce que** le canal (14) du cylindre de transfert (02) est incliné de 30° à 60° par rapport à la tangente de la surface d'enveloppe.

15. Groupe d'impression selon la revendication 1, **caractérisé en ce que** le canal (12 ; 13) du cylindre de forme (03) est incliné de 30° à 60° par rapport à la tangente de la surface d'enveloppe.

16. Groupe d'impression selon la revendication 14 ou 15, **caractérisé en ce que** l'inclinaison est d'environ 45°.

17. Groupe d'impression selon la revendication 1, **caractérisé en ce que** le cylindre à contre-pression est réalisé sous la forme de cylindre de transfert (02) d'une deuxième paire de cylindres.
